# EUROPÄISCHE PATENTSCHRIFT

(11) **EP 1 423 614 B1**
(45) Veröffentlichungstag und Bekanntmachung des Hinweises auf die Patenterteilung: **26.07.2006**
(21) Anmeldenummer: 02701161.8
(22) Anmeldetag: 04.01.2002
(51) Int. Cl.: F15B 1/00

(54) **DRUCKÜBERSETZER**
PRESSURE TRANSFORMER
TRANSMETTEUR DE PRESSION

(30) Priorität: 05.01.2001 DE 20100122 U
(43) Veröffentlichungstag der Anmeldung: 02.06.2004
(73) Patentinhaber: Reiplinger GmbH & Co.KG, 06528 Edersleben (DE)
(72) Erfinder: Reiplinger, Günter, 54669 Bollendorf (DE)
(74) Vertreter: Wieske, Thilo
(86) Internationale Anmeldenummer: PCT/DE2002/000007
(87) Internationale Veröffentlichungsnummer: WO 2002/053920

(56) Entgegenhaltungen:
- DE-A- 4 337 991
- FR-A- 1 469 854
- US-A- 4 170 876
- PATENT ABSTRACTS OF JAPAN vol. 1998, no. 08, 30. Juni 1998 (1998-06-30) -& JP 10 061601 A (TAIYO LTD), 6. März 1998 (1998-03-06)
- PATENT ABSTRACTS OF JAPAN vol. 012, no. 347 (M-743), 19. September 1988 (1988-09-19) -& JP 63 106401 A (TOKYO KEIKI CO LTD), 11. Mai 1988 (1988-05-11)

## Beschreibung

Die Erfindung betrifft einen Druckübersetzer nach dem Oberbegriff des Patentanspruchs 1.

Derartige Druckübersetzer sind dem Anmelder bekannt und werden als pneumatisch / hydraulisches Bauteil angeboten beispielsweise entsprechend der Darstellung der Figur 1. Dabei wird auf einen Kolben mit einer größeren Fläche ein pneumatischer Druck ausgeübt. An dem Kolben mit der geringeren Fläche entsteht dadurch ein größerer Druck. Auf der Druckseite kann beispielsweise ein Hydrauliköl zum Einsatz kommen. Mit derartigen Druckübersetzern lassen sich Drucke im Verhältnis von 1:40 erzeugen. Der artige Druckübersetzer können überall dort eingesetzt werden, wo hohe Drucke vorliegen müssen bei kurzen Hüben. Einsatzgebiete sind beispielsweise das Stanzen, Prägen, Signieren, Tiefziehen, Spannen, Scheren, Biegen und Richten.

Bei dem Druckübersetzer wird eine Bewegung des Kolbens des Zylinders (gemeint ist hier der größere Kolben) infolge einer Druckbeaufschlagung durch eine mechanische Verbindung dieses Kolbens mit einem Übersetzungskolben eines Druckzylinders (gemeint ist hier der kleinere Kolben) auf den Übersetzungskolben des Druckzylinders übertragen. Der Übersetzungskolben des Druckzylinders weist eine geringere Fläche auf als der Kolben des Zylinders, der mit Druck beaufschlagt wird.

Es können verschiedene Medien zur Druckübertragung verwendet werden wie beispielsweise Druckluft, Öl, Wasser oder auch sonstige Gase und Flüssigkeiten. Diese Medien können auch unterschiedlich sein auf der Seite geringen Drucks gegenüber der Seite mit dem hohen Druck.

Anstelle von dem in Figur 1 gezeigten einen Zylinder mit einem Kolben auf der Seite niedrigen Drucks können dort auch mehrere Zylinder mit mehreren Kolben verwendet werden.

Aus der FR-A-1469854 ist ein Druckübersetzer bekannt, bei dem mittels zweier miteinander verbundener Kolben ein Übersetzungskolben angetrieben wird. Die beiden Kolben sind derart miteinander verbunden, dass sich in der Verbindung eine hohlzylindrische Aufnahme befindet, die den Druckzylinder bildet. In dieser hohlzylindrischen Aufnahme der Verbindung der beiden Kolben ist also der Übersetzungskolben beweglich angeordnet.

Die DE 43 37 991 A1 zeigt eine Anordnung, bei der im Unterschied zu der dargestellten Anordnung der Übersetzungskolben still steht und der Übersetzungszylinder gegen den still stehenden Übersetzungskolben bewegbar ist.

Der vorliegenden Erfindung liegt die Aufgabe zugrunde, einen Druckübersetzer so auszugestalten, dass er hinsichtlich seiner Einsatzmöglichkeiten vielseitiger verwendbar ist.

Nach der erfindungsgemäßen Lösung nach Anspruch 1 ist der wenigstens eine Kolben mit dem Druckzylinder mechanisch verbunden, wobei durch die Bewegung des Druckzylinders gegenüber dem Übersetzungskolben in dem Druckzylinder der Druck aufgebaut wird, wobei der Übersetzungskolben des Druckzylinders eine geringere Fläche aufweist als der wenigstens eine Kolben des wenigstens einen Zylinders, wobei wenigstens ein weiterer Kolben wenigstens eines weiteren Zylinders vorhanden ist, wobei dieser wenigstens eine weitere Zylinder wie auch der wenigstens eine zugehörige Kolben hohlzylindrisch ausgebildet sind, wobei der Übersetzungskolben in der hohlzylindrischen Ausnehmung angeordnet ist.

Es ergibt sich eine wesentlich kompaktere Bauform des Druckübersetzers gegenüber den aus dem Stand der Technik bekannten Bauformen. Dort ragt der Druckzylinder aus dem Zylinder heraus, in den der Druck eingespeist wird. Dieser Druckzylinder ist dabei deutlich dünner als der andere Zylinder. Die Außenmaße des Bauteils werden also wesentlich durch den größeren Radius des Zylinders bestimmt, in den der Druck eingespeist wird. Der Bauraum um den dünneren Druckzylinder herum ist dabei verschenkt.

Bei den beschriebenen Ausführungsformen nach der vorliegenden Erfindung erweist es sich demgegenüber als vorteilhaft, dass der den Druckzylinder umgebende Raum als zusätzlicher Zylinderraum genutzt wird, um Druck einzuspeisen.

Durch die Ausgestaltung mit der Ringkammer lassen sich bei hinreichender Stabilität der Bauteile auch hohe Druckübersetzungen erreichen durch eine entsprechende Gestaltung der Ringkammer. Bei anderen Ausgestaltungen kann dies nur durch eine Verringerung der Kolbenfläche des Druckzylinders erfolgen. Wenn diese immer kleiner wird, wird der Übersetzungskolben immer instabiler, so dass bei einer solchen Konstruktion durch die Stabilität der Bauteile bedingt Grenzen gesetzt sind was die Erreichbarkeit von Druckübersetzungen betrifft.

Bei der Ausgestaltung nach Anspruch 2 weist der Übersetzungskolben eine Bohrung in axialer Richtung auf, die als Kanal für das Druckmittel zwischen dem Druckzylinder und dem Arbeitszylinder ausgebildet ist.

Dadurch kann vorteilhaft vermieden werden, dass ein zusätzlicher Kanal vorgesehen werden muss, um das Druckmedium aus dem Druckzylinder in einen Arbeitszylinder beispielsweise einer Stanzvorrichtung oder ähnlichem zu leiten.

Bei der Ausgestaltung nach Anspruch 3 sind die einzelnen Zylinder durch Trennflansche getrennt, die als Stützflächen für die jeweiligen Kolben wirken.

Dadurch kann der Druck in die einzelnen Zylinder eingebracht werden, indem die Kolben sich dann entsprechend abstützen können, um die Bewegung in den Druckzylinder weitergeben zu können.

Bei der Ausgestaltung nach Anspruch 4 erfolgt die Druckvorgabe in den Zylindern pneumatisch. Der Druckzylinder ist hydraulisch ausgebildet. Das Pneumatik- und das Hydrauliksystem sind durch einen Leckkanal atmosphärisch voneinander getrennt.

Vorteilhaft kann dadurch vermieden werden, dass bei einem Leck in dem Hydraulikteil Öl in den Pneumatikteil gelangen kann und umgekehrt.

Bei der Ausgestaltung eines Druckübersetzers nach Anspruch 5 bildet der Übersetzungskolben auf beiden Seiten der Kolbenfläche einen Druckzylinder, wobei jeder dieser Druckzylinder über ein Rückschlagventil mit einem Vorrat des Druckmediums sowie mit einer Ausgabeleitung für das Druckmedium verbunden ist, wobei bei der Bewegung der Kolben der Zylinder einer der Druckzylinder das Druckmedium zur Ausgabeleitung verdichtet und der andere Druckzylinder Druckmedium ansaugt.

Während also bei herkömmlichen Druckzylindern nach einem Arbeitstakt der Übersetzungskolben gegenüber dem Druckzylinder erst zurück bewegt werden muss, ergibt sich mit der vorgeschlagenen Ausgestaltung als Vorteil, dass quasi kontinuierlich Druckmedium förderbar ist, weil zwei Druckzylinder vorhanden sind, von denen in jeder Bewegungsrichtung gerade einer das Druckmedium verdichtet.

Bei der Ausgestaltung nach Anspruch 6 sind beide Zylinder mit den zugehörigen Kolben hohlzylindrisch ausgebildet, wobei ein Übersetzungskolben beidseitig mittels Stützstangen mit Stützflanschen verbunden ist, wobei die Stützstangen durch die hohlzylindrischen Ausnehmungen geführt sind, wobei zwei Druckzylinder gebildet werden, von denen jeweils einer auf jeweils einer Seite des Übersetzungskolbens mit einer Ringkammer in der Zylinderwand gebildet wird.

Dadurch wird vorteilhaft erreicht, dass quasi kontinuierlich Druckmedium förderbar ist, wobei durch die Ausgestaltung mit den Ringkammern wiederum eine hohe Druckübersetzung erreichbar ist.

Bei der Ausgestaltung des Druckübersetzers nach Anspruch 7 ist der Übersetzungskolben mittels einer Zugstange mit einem der Kolben der Zylinder verbunden, wobei die Zugstange in der Öffnung einer Ringkammer verläuft, die mit dem Übersetzungskolben einen ersten Druckzylinder bildet, wobei die Seitenwand des Übersetzungskolbens mit dem Stützflansch und der anderen Seite des Übersetzungskolbens einen zweiten Druckzylinder bildet.

Dies ist eine alternative Ausgestaltung zur Realisierung eines Druckübersetzer gemäß Anspruch 6. Dabei können vorteilhaft in einfacher Weise alle externen Anschlüsse auf eine Seite des Druckzylinder gelegt werden.

Bei der Ausgestaltung des Druckübersetzers nach Anspruch 8 ist zur Einspeisung von Druckmedium in den ersten Druckzylinder ein Überdruckventil in dem Übersetzungskolben vorgesehen.

Dadurch können vorteilhaft beide Druckkammern der Druckzylinder über einen externen Anschluss des Druckübersetzers mit Druckmedium versorgt werden.

Bei einem Druckübersetzer nach Anspruch 9 sind mehrere Druckzylinder hinsichtlich deren beweglicher Teile miteinander gekoppelt.

Dadurch lassen sich Bewegungen synchronisieren. Durch die Ausgestaltung der Volumina der Druckzylinder können dabei beispielsweise in einfacher Weise gleiche Stellwege von Stellelementen realisiert werden oder auch bestimmte Verhältnisse von Stellwegen von Stellelementen, indem dann die Volumina entsprechend angepasst werden. Durch die Kopplung der beweglichen Teile spielen dann Gewichtsbelastungen an einzustellenden Teilen keine Rolle.

Nach Anspruch 10 weist ein Druckübersetzer mit wenigstens einem Zylinder und wenigstens einem Druckzylinder ein Dichtungssystem derart auf, das aus einer ersten Dichtung besteht, einer Aufnahmekammer sowie einer zweiten Dichtung, wobei die erste Dichtung zwischen der Niederdruckkammer und der Aufnahmekammer angeordnet ist und bei einem Überdruck der Niederdruckkammer gegenüber der Aufnahmekammer abdichtend wirkt und weiterhin bei einem Überdruck der Aufnahmekammer gegenüber der Niederdruckkammer durchlässig ist, wobei die zweite Dichtung unabhängig von den Druckverhältnissen abdichtend wirkt zwischen der Aufnahmekammer und der Kammer des wenigstens einen Druckzylinders.

Dadurch kann das Druckmedium in der Niederdruckkammer bei der Verdichtung abdichtend durch die erste Dichtung in der Niederdruckkammer gehalten werden. Eventuelle Verluste führen bei einer Verdichtung des Druckmediums in der Niederdruckkammer dazu, dass das Druckmedium aus der Niederdruckkammer in die Aufnahmekammer strömt. Wird das Druckmedium der Niederdruckkammer wieder entspannt, strömt aufgrund der ersten Dichtung das Druckmedium aus der Aufnahmekammer wieder in die Niederdruckkammer zurück. Leckageverluste können dadurch weitgehend vermieden werden. Aufgrund der zweiten Dichtung wird das Druckmedium in dem Druckzylinder abgedichtet gegen die Aufnahmekammer.

Gemäß Anspruch 11 ist ein Druckübersetzer mit wenigstens einem Zylinder und wenigstens einem Druckzylinder so ausgestaltet, dass an der Anschlagsfläche des Kolbens an der Zylinderwand und/oder an der in der Endlage des Kolbens anschlagenden Fläche ein Dämpfungsmaterial aufgebracht ist und dass an der Anschlagsfläche des Kolbens an der Zylinderwand und/oder an der in der Endlage des Kolbens anschlagenden Fläche eine Nase angebracht ist.

Dadurch wird vorteilhaft der Anschlag bei Erreichen der Endlage des Kolbens gegenüber dem Zylinder gedämpft.

Es ist ersichtlich, dass die Gegenstände der Ansprüche 10 und 11 auch bei anderen Druckübersetzern sinnvoll eingesetzt werden können.

Nachfolgend sollen noch einige Zeichnungen beschrieben werden. Figur 1 zeit ein Ausführungsbeispiel nach dem Stand der Technik. Die Figuren 2 und 5 zeigen erfindungsgemäße Ausführungsbeispiels. Die Figuren 3, 4 sowie 6 bis 10 zeigen Ausfiihrungsbeispiele, die nicht unter den Wortlaut der Patentansprüche fallen, aber das Verständnis der Erfindung erleichtern. Es zeigt dabei im einzelnen:
- Fig. 1:: eine Darstellung eines Druckübersetzers nach dem Stand der Technik,
- Fig. 2-10:: verschiedene Ausfiihrungsformen von Druckübersetzern, teilweise mit Arbeitszylindern.

In den nachfolgenden Figuren sind folgende Bauteile einheitlich mit nachfolgend aufgelisteten Bezugszeichen versehen:
- 1: Druckübersetzer
- 2: Niederdruckkolben
- 3: Zylinder
- 4: Übersetzungskolben
- 5: Druckzylinder
- 6: Niederdruckanschluss
- 7: Atmosphärendrucköffnung
- 8: Hochdruckkanal
- 9: Hochdruckstützflansch
- 10: Niederdruckstützflansch
- 11: Zwischenflansch
- 12: Zugstangenverlängerung
- 13: Rückführanschluss
- 14: Anschlagdämpfung
- 15: Steuerventil
- 16: Vorsteuerventil
- 17: Signalentlüftungsventil
- 18: Saugventil
- 19: Druckventil
- 20: Vorratsspeicher
- 21: Doppelrückschlagventil
- 22: Rückschlagventil
- 23: Kolbenstange
- 24: Ringkanal
- 25: Verbindungszylinder
- 26: Zugstangen
- 27: Luftkanal
- 28: Trennflansch
- 29: Arbeitskolben
- 30: Leckkanal
- 31: Öffnungen
- 32: Stützlager
- 33: Anschlagstanze
- 34: Anschlag
- 36: Ventil
- 37: Schutzhaube
- 38: Verdrehsicherungsbolzen
- 39: Steuerungsflansch
- 40: Füll- und Entlüftungsstutzen
- 41: Verschlusskappe
- 42: Stangenende
- 43: Feder
- 44: Druckmittelkanal
- 45: Steuerkanal
- 46: Schnellentlüftungsventil
- 47: Zylinderrohr
- 50: Niederdruckkammer
- 51: erste Dichtung
- 52: zweite Dichtung
- 53: Aufnahmekammer
- 54: Mutter
- 55: Nase
- 56: Ringkammer
- 57: Steuerventil
- 58: Kammer
- 59: Niederdruckringkolben
- 60: Ölvorratsmenge
- 61: Zylinder
- 62: Zylinder
- 63: Zylinder
- 64: Zylinder

Figur 1 zeigt einen Druckübersetzer 1. Bei dem Druckübersetzer 1 wird eine Bewegung des Niederdruckkolbens 2 des Zylinders 3 infolge einer Druckbeaufschlagung durch eine mechanische Verbindung dieses Niederdruckkolbens 2 mit einem Übersetzungskolben 4 eines Druckzylinders 5 auf den Übersetzungskolben 4 des Druckzylinders 5 übertragen. Der Übersetzungskolben 4 des Druckzylinders 5 weist eine geringere Fläche auf als der Niederdruckkolben 2 des Zylinders 3, der mit Druck beaufschlagt wird. Es ist weiterhin ein Niederdruckanschluss 6 zu sehen, in den der Druck eingespeist wird, um den Niederdruckkolben 2 des Zylinders 3 in Bewegung zu versetzen. Weiterhin ist eine Atmosphärendrucköffnung 7 zu sehen, mit der die Oberseite des Zylinders 3 mit Atmosphärendruck verbunden ist.

Figur 2 zeigt einen Druckübersetzer mit zwei Niederdruckkolben 2, die durch den Druckzylinder 5 fest miteinander verbunden sind. Durch die Verwendung der beiden Niederdruckkolben 2 wird bei gleichem Baurum nahezu eine Verdoppelung des erreichbaren Hochdrucks bei gleichem Bauraum erreicht.

Der Übersetzungskolben 4 ist als Zugstange 12 verlängert und mit dem Niederdruckstützflansch 10 fest verschraubt. An der Gegenseite ist der Übersetzungskolben 4 durch den Zwischenflansch 11 hindurch geführt und mit der Mutter 54 verschraubt. Die Zugstangenverlängerung 12 des Übersetzungskolbens 4 ermöglicht eine Übersetzung bis nahezu unendlich, was mit dem bekannten Druckübersetzer durch einen extrem dünnen Übersetzungskolben nicht möglich ist. Der Übersetzungskolben 4 selbst kann besonders vorteilhaft wie hier gezeigt gleichzeitig als Zugstange 12 ausgeführt sein, was den Druckübersetzer wesentlich verbilligt.

Der Druckzylinder 5 ist als Ringkammer zwischen der Verbindung der beiden Niederdruckkolben 2 und der Verlängerung der Zugstange 12 ausgebildet. Durch die Zugstange 12 hindurch ist ein Hochdruckkanal 8 gerührt, über den das Druckmedium an einen Arbeitszylinder ausgebbar ist.

Weiterhin ist bei dem in Figur 2 dargestellten Druckübersetzer ein Dichtungssystem dargestellt. Das Dichtungssystem ist zur Leckagerückförderung so angelegt, dass Leckage aus der Niederdruckkammer 50 über die einseitig wirkende (erste) Dichtung 51 von der doppelt wirkenden (zweiten) Dichtung 52 zurück gehalten wird und sich zunächst in der Aufnahmekammer 53 sammelt und einen Druck aufbaut. Bei druckloser Niederdruckkammer 50 baut sich der Druck aus der Aufnahmekammer 53 über die wie ein Rückschlagventil öffnende (erste) Dichtung 51 in die Aufnahmekammer 53 ab. Durch die gleichzeitige Druckbeaufschlagung der Niederdruckanschlüsse 6 wird das Druckmedium (beispielsweise Öl) aus der Ringkammer des Druckzylinders 5 durch den Hochdruckkanal 8 verdrängt. Die Rückstellung des Systems erfolgt durch die Druckbeaufschlagung von Anschluss 13, einer hier nicht dargestellten Feder oder durch das Zurückverdrängen des Öls durch einen hier nicht dargestellten Arbeitszylinder. Das Leckagerückführungssystem der ersten Dichtung 51 sowie der zweiten Dichtung 52 ersetzt die sonst übliche kostenintensive Druckmedientrennung durch einen Kanal zur freien Atmosphäre. Der Druckübersetzer kann auch mit einer Oszilliersteuerung ausgerüstet werden wie diese in den nachfolgenden Figuren noch erläutert wird.

Der in Figur 3 dargestellte Druckübersetzer ist doppelt wirkend. Das heißt, dass in jeder der beiden Bewegungsrichtung das Hochdruckmedium verdrängt wird, wobei gleichzeitig auf der anderen Seite Hochdruckmedium angesaugt wird. Der Unterschied zum Druckübersetzer nach Figur 2 besteht außerdem darin, dass der Übersetzungskolben 4 als Trenn- und Stützkolben zwischen den beiden Seiten wirkt und er zu beiden Seiten als Zugankerverlängerung 12 ausgebildet ist. An beiden Innenseiten der Niederdruckflansche 10 sind elastische Anschlagdämpfungen 14 eingebaut. Um den Progressivweg des Anschlages zu verlängern ohne zusätzlichen Bauraum zu benötigen, ist der Niederdruckkolben 2 mit der keilförmigen und abgerundeten Nase 55 ausgestaltet, Die Oszilliersteuerung besteht aus einem Steuerventil 15, das als 3/2-Wegeventil ausgebildet ist, dem Vorsteuerventil 16 und dem Signalentlüftungsventil 17. Das Steuerventil 15 kann auch ein 4/2-Wegeventil sein. Zur äußeren Druckmedientrennung dienen die Saugventile 18 und Druckventile 19. Der Vorratsspeicher 20 kann ein offenes oder geschlossenes System sein. Bei Gasen kann es sich auch um eine Zuführleitung handeln.

Durch eine Druckbeaufschlagung des Steuerventils 15 setzt die Bewegung der Kolben 2 mit dem Druckzylinder 5 ein. Die Richtung wird von der Anfangsstellung des Steuerventils vorgegeben. Das Druckmedium wird von einer Seite über das Saugventil 18 angesaugt und an der anderen über das Druckventil 19 an den Verbraucher abgegeben. Nach der Berührung des Niederdruckkolbens 2 mit dem Vorsteuerventil 16 wird das Steuerventil 15 vom Signaldruck umgeschaltet und die Kolben bewegen sich in die Gegenrichtung bis das Signalentlüftungsventil an der Gegenseite berührt und der Signaldruck entlüftet wird und das Steuerventil zurückschaltet.

Die dargestellte Doppelnutzung durch zwei Niederdruckkolben 2 und der schmale, beidseitig genutzte Übersetzungskolben 4 bringen eine Bauraumverkleinerung um ca. 70% und eine wirtschaftlichere Ausnutzung des Niederdruckmediums um ca. 30%.

Die dargestellte Nase 55 des Niederdruckkolbens 2 in Verbindung mit der Anschlagdämpfung 14 bringt neben der extrem kurzen Dämpfung auch einen RückprallefFeh-t, der eine höhere Hubfrequenz und Lebensdauerverlängerung zur Folge hat.

Durch die Oszilliersteuerung mit dem Vorsteuerventil 16 in Kombination mit dem Signalentlüftungsventil 17 wird ein Stillstand in einem toten Schaltpunkt vermieden.

Die schematische Darstellung eines Druckübersetzers nach Figur 4 unterscheidet sich von den Darstellungen der Figuren 2 und 3 dadurch, dass der Übersetzungskolben 4 beweglich ist und mit den Niederdruckkolben 2 über-die Kolbenstange 23 fest verbunden ist. Im Übersetzungskolben 4 ist ein Rückschlagventil 22 angeordnet, das das Druckmittel nur in die Ringkammer 56 strömen lässt. Der Austritt dieses Druckmittels erfolgt über den Ringkanal 24, durch den Hochdruckkanal 8 und über das Doppelrückschlagventil 21 zum Verbraucher. Die beiden Niederdruckkolben 2 sind durch den Verbindungszylinder 25 fest miteinander verbunden. Der Verbindungszylinder kann auch durch mindestens zwei Zugstangen ähnlich der Darstellung der Figur 6 ersetzt werden. Das Doppelrückschlagventil 21 ersetzt zwei Einzelrückschlagventile und eine T-Verbindung. Durch das Steuerventil 57, das als Impulsventil ausgeführt und in beiden Positionen mit Magneten gesichert ist, die jeweils eine Totpunktstellung des Ventilschiebers verhindern, wird eine Oszillierbewegung erreicht. Es ist aber auch eine Steuerung vergleichbar der in Figur 3 dargestellten möglich.

Es ist dabei ersichtlich, dass derartige Steuerventile auch bei anderen Druckübersetzern eingesetzt werden können. Der wesentliche Vorteil dieser Steuerventile besteht darin, dass die beweglichen Teile des Steuerventiles durch die Magnete definiert in die Endlage gezogen bzw gestoßen werden. Dabei wird das Steuerventil mechanisch betätigt (unmittelbar oder durch eine Druckbeaufschlagung), so dass die beweglichen Teile des Steuerventiles entgegen der Magnetkraft aus der einen Endlage heraus gelöst werden können und zumindest so weit in Richtung der anderen Endlage bewegt werden, dass diese durch die dort ebenfalls wirkenden magnetischen Kräfte definiert erreicht wird. Es wird also immer ein definierter Arbeitspunkt des Steuerventiles erreicht, ohne dass diese zwischen den Arbeitspunkten "hängt".

Durch die Druckbeaufschlagung des Steuerventils 57 wird der Niederdruckkolben 2 in Richtung Niederdruckstützflansch 10 bewegt. Der Übersetzungskolben 4 wird dabei mitgenommen, wobei das Druckmedium aus der Ringkammer 56 durch den Ringkanal 24 und den Hochdruckkanal 8 über das Doppelrückschlagventil 21 zum Verbraucher verdrängt wird. Gleichzeitig wird in die Kammer 58 über das Saugventil 18 Druckmittel angesaugt. Nach der Berührung des Niederdruckkolbens 2 mit dem Betätigungsstößel des Steuerventil 57 wird dieses gegen die Magnethaltekraft schlagartig umgeschaltet. Die Bewegungsrichtung des Übersetzungskolbens 4 ändert sich. Das Druckmedium wird zum einen Teil über das Rückschlagventil 22 in die Ringkammer 56 verdrängt und zum anderen Teil entsprechend dem Volumen der Kolbenstange 23 durch den Druckstütztlansch 9 und den Hochdruckkanal 8 über das Doppelrückschlagventil 21 zum Verbraucher. Durch die Berührung des Niederdruckkolbens 2 mit dem Steuerventil 57 erfolgt die Richtungsumkehr.

Der bewegliche, doppelt wirkende Übersetzungskolben 4 mit dem integrierten Rückschlagventil 22 und dem Ringkanal 24 ermöglicht, alle Anschlüsse an einer Seite anzubringen. Dadurch ergibt sich eine einfache Anflanschmöglichkeit ohne dabei auf Raumersparnis bzw. die Drucksteigerung durch das Mehrfachantriebskonzept zu verzichten.

Bei der dargestellten Steuerung erweist es sich als besonders vorteilhaft, dass das Steuerventil 57 als Impulsventil ausgebildet ist. Dieses ist in den Zwischenflansch 11 integriert, wodurch Um.steuerventile mit dem dafür erforderlichen Leitungsaufwand vermieden werden können.

Bei der Darstellung der Figur 5 ist ein Druckübersetzer zu sehen, der in den wesentlichen Prinzipien der Darstellung der Figur 3 entspricht. Als wesentlicher Unterschied ist auszumachen, dass hier zwei Druckzylinder 5 vorhanden sind. Ein Druckübersetzer nach der Darstellung der Figur 5 hat neben der Übersetzungs- auch eine Mengenteilerfunktion bzw. eine Mengendosierfunktion. Es können so unabhängige Arbeitszylinder mit sehr kostengünstigen Mitteln in eine sehr genaue, gleiche Position gebracht werden. Hierbei spielt eine eventuelle unterschiedliche Gegenkraft keine Rolle. Die Anzahl der Druckzylinder kann beliebig sein und beispielsweise auch mehr als zwei betragen. Auch die Druckvolumina können unterschiedlich sein, wenn Differenzpositionen erforderlich sind. Dieses Mehrfachdruckübersetzersystem ist grundsätzlich auch bei anderen Ausgestaltungsformen von Druckübersetzern einsetzbar. Wesentlich ist dabei, dass die beweglichen Teile der Druckübersetzer - in dem in Figur 5 dargestellten Beispiel die Druckzylinder 5 - miteinander verbunden sind.

Figur 6 zeigt eine weitere Ausführungsform des Druckübersetzers. Zu sehen ist ein Schnitt durch einen hydropneumatischen. Druckübersetzer, der einen Niederdruckkolben 2 aufweist, der in dem gezeigten Ausführungsbeispiel mit 2 Zugstangen 26 mit einem Niederdruckringkolben 59 verbunden ist. Die Zugstangen sind mit Luftkanälen 27 versehen, so dass externe Verbindungskanäle zwischen den beiden Niederdruckkolben entfallen können.

Beide Pneumatiksysteme sind durch den Trennflansch 28 voneinander getrennt.

Weiterhin ist ein Übersetzungskolben 4 zu sehen, der mit dem Niederdruckkolben 2 fest verbunden ist.

Der Druckzylinder 5 beinhaltet die Ölvorratsmenge 60. Der Druckzylinder 5 ist fest mit dem Trennflansch 28 verbunden und bildet zusammen mit dem Trennflansch 28 das Stützlager des Arbeitskolbens 29.

Weiterhin ist ein Leckkanal 30 vorhanden, durch den der Niederdruckteil von dem Hydraulikteil atmosphärisch getrennt ist.

Weiterhin ist wieder ein Niederdruckanschluss 6 für das Druckmedium zu sehen sowie Öffnungen 31, die den Raum der Zylinder hinter dem Arbeitsvolumen der Kolben 2 mit Atmosphärendruck verbinden.

Bei dieser erfindungsgemäßen Ausführungsform erweist es sich als vorteilhaft, dass die eingangs im Zusammenhang mit dem Stand der Technik beschriebenen herkömmlichen Systeme ohne größeren konstruktiven Aufwand auf das erfindungsgemäße System verändert werden können.

Dies wird zum einen erreicht durch die mit mindestens zwei Zugstangen 28 verbundenen Niederdruckkolben 2. Dadurch werden für die Luftkanäle keine zusätzlichen Leitungen benötigt, indem zumindest eine dieser Zugstangen eine entsprechende Öffnung aufweist, durch die das Druckmedium strömen kann. Weiterhin ist vorteilhaft der Druckzylinder 5 fest mit dem Zwischenflansch des Arbeitszylinders verbunden. Dies bedingt eine hohe Stabilität und eine schnelle Druckmittelübertragung. Weiterhin erweist es sich als vorteilhaft, dass sich durch das Stützlager 32 eine präzise und stabile Führung des Arbeitskolbens 29 ergibt. Durch den Leckkanal 30 wird eine sichere Druckmedientrennung erreicht. Insbesondere wird also deren Vermischung verhindert.

Figur 7 zeigt eine Darstellung eines Druckübersetzers und einer Arbeitszylinderkombination, die aus einer Kombination der Darstellung nach den Figuren 2 und 6 besteht. Der Unterschied zu den beiden angesprochenen Figuren besteht darin, dass der Übersetzungskolben 4 fest mit dem Arbeitskolben 29 verbunden ist und um die Anschlagstange 33 verlängert und durch den Druckzylinder 5 und den Niederdruckflansch 10 hindurch geführt ist. Das herausragende Ende ist mit einem verstellbaren Anschlag 34 versehen. Dieser Anschlag betätigt beim Anschlagen das Ventil 36, von dem das Ende des Hubvorganges an eine Prozesssteuerung quittiert wird. Die Schutzhaube 37 vermeidet eine Verletzungsgefahr.

Der Arbeitskolben 29 ist mit einem Verdrehsicherungsbolzen 38 versehen. Dieser stützt sich im Stangenflansch 39 und im Trennflansch 28 ab. Im Arbeitskolben 29 ist der Bolzen beidseitig abgedichtet. Der Bolzen wird vorteilhaft tangential durch den Leckkanal 30 geführt, wodurch eine Druckmittelvermischung verhindert wird.

Dieser Verdrehsicherungsbolzen 38 erweist sich als vorteilhaft. Es ist ersichtlich, dass dieser auch bei anderen Druckübersetzern eingesetzt werden kann.

In dem gezeigten Ausführungsbeispiel ermöglicht der Anschlag eine exakte, verstellbare Hubbegrenzung, die beispielsweise bei einer Etikettenstanzung unbedingt erforderlich ist. Der Aufwand hierzu ist minimal, da die meisten Teile dazu schon für den Druckübersetzer benötigt werden. Vorteilhaft können durch den Verdrehsicherungsbolzen die üblichen aufwändigen Zusatzeinrichtungen ersetzt werden.

Das Ventil 36 erhält seine Versorgungsenergie aus der Druckkammer, so dass nur eine Signalleitung erforderlich ist und die Umleitung gespart wird. Ohne großen Zusatzaufwand ist durch das Ventil der Druckübersetzer in einem automatischen Ablauf einsetzbar.

Figur 8 zeigt in einer schematischen Darstellung eine Druckübersetzer-Arbeitszylinderkombination. Diese Kombination enthält einen Arbeitszylinder vergleichbar der Darstellung der Figur 6 und einen Druckübersetzer vergleichbar der Darstellung nach Figur 7. Es ist hier zu sehen, dass der Übersetzungskolben 4 nicht durch andere Funktionsteile verlängert ist. Der Druckzylinder 5 ist durch den Niederdruckkolben 2 und durch den Niederdruckstützflansch 10 als Füll- und Entlüftungsstutzen 40 heraus geführt und mit einer Verschlusskappe 41 verschlossen. Die Feder 43 setzt das Druckmittel in der Ruhestellung und beim Anlauf unter einen Druck, der etwas über dem der freien Atmosphäre ist. Durch das Entfernen der Verschlusskappe 41 wird die Feder entspannt und so ein gefahrloses Entlüften und Befüllen ermöglicht. Vorteilhaft kann also die Feder 43 entspannt werden. Der Stangenflansch 39 und das Stangenende 42 sind direkt als Werkzeugaufnahme und Führung ausgebildet.

Der Füll- und Entlüftungsstutzen vereinfacht das Befüllen mit flüssigem Druckmedium, die Füllstandskontrolle und beim Service das Entlüften nach dem Eintritt von Luft in die Druckflüssigkeit.

Der Stangenflansch ist gleichzeitig als Werkzeugführung ausgebildet, wodurch die Werkzeugkosten verringert werden und das Werkzeug verkleinert werden kann. Es handelt sich hierbei um das Werkzeug, dass an den Druckübersetzer angebaut werden soll.

Durch die Feder wird das Druckmittel unter Druck gesetzt, wodurch ein Einsickern von Luft verhindert wird. Die Vorspannung wird durch das Herausdrehen der Kappe aufgehoben.

Figur 9 zeigt die Darstellung eines arbeitszylinderseitigen Teilbereichs eines Druckübersetzers. Der Unterschied zu den Darstellungen der Figuren 6 bis 8 besteht hier darin, dass das Hochdruckmittel nicht kolben- sondern stangenseitig wirkt. In dem Kanal 44 wird das Druckmittel durch den Kolben 29 hindurch geführt und tritt stangenseitig aus. Der Arbeitskolben führt eine Relativbewegung auf die Bewegungsrichtung des Druckzylinders 5 zu. Der Arbeitskolben 29 wirkt ziehend im Gegensatz zu den Figuren 6 bis 8, bei dem er drückend wirkt.

Die Umkehr der Kraftrichtung ist grundsätzlich bei allen Druckübersetzern mit Arbeitszylindern möglich. Dies gilt also insbesondere auch für Druckübersetzer, die ihrer Bauart nach bereits aus dem Stand der Technik bekannt sind. Der Druckmittelkanal kann je nach Arbeitsrichtungsbedarf kolbenseitig drückend oder stangenseitig ziehend austreten.

Figur 10 zeigt die Darstellung eines weiteren Ausführungsbeispiels eines Druckübersetzers, der sich von den Darstellungen der Figuren 2 bis 8 unterscheidet. Es ist zu sehen, dass die Zugstange 12 als reine Verbindungsstange ohne Kolben ausgeführt ist. Sie wird zusätzlich als Steuerkanal 45 genutzt. Der Verbindungszylinder 25 ist nur eine reine Verbindung der Kolben 2. Die Saugventile 18 und die Druckventile 19 sind im Zwischenflansch 11 eingebaut. Die beiden Druckzylinder 61, 64 werden außen durch die Zylinderrohre 47 begrenzt.

Das Druckmittel, das beispielsweise Druckluft sein kann, wird durch das Steuerventil 15 in den Zylinder 64 sowie den Zylinder 61 eingespeist. Die Zylinder 64 und der Zylinder 61 verdichten gemeinsam die Luft in dem Zylinder 63 auf etwas über das Doppelte des Drucks, welche über das Auslassventil 19a austritt. Nach der Berührung des Kolbens 2 mit dem Vorsteuerventil 16 wird das Steuerventil 15 umgeschaltet. Der Zylinder 64 wird über das Schnellentlüftungsventil entlüftet. In die Zylinder 62 und den Zylinder 63 wird durch das Steuerventil 15 Druckluft eingespeist. Die Zylinder 62, 63 verdichten die in dem Zylinder 61 vorhandene Druckluft auf etwas über das Doppelte des Drucks. Diese Druckluft tritt über das Auslassventil 19b aus. Nach der Berührung des Signalentlüftungsventils 17 wird der Druck im Steuerkanal 45 abgebaut. Das Steuerventil 15 schaltet um und das System verdichtet wieder in die andere Richtung.

Dem Anmelder ist im Zusammenhang mit der Figur 10 ein Druckübersetzer bekannt, der in der Herstellung aufwändiger ist und dessen Leistung geringer ist. Dies ist bedingt durch die dort vorhandenen vier äußeren Zuganker und dadurch bedingten teureren Vierkantflanschbauweise. Die Abluft wird durch das Arbeitsventil abgebaut, was das System langsam macht. Die Anschlagdämpfungen wirken nicht progressiv, wie dies bei der vorliegenden Erfindung durch die Ausgestaltung mit der Nase 55 der Fall ist.

Bei der vorgeschlagenen Ausgestaltung erweist es sich demgegenüber als vorteilhaft, dass eine zentrale Zugstange vorhanden ist, welche auch als Steuerleitung genutzt werden kann. Es können dadurch alle Flansche in der weitaus günstigeren Rundausführung hergestellt werden. Der Flansch 10 kann als Grundplatte für ein nach ISO genormtes Grundplattenventil gestaltet werden, was den weltweiten Service wesentlich vereinfacht. Die Schnellentlüftungsventile 46 bewirken eine Leistungssteigerung um 20 - 30 %. Die Dämpfungsnasen 55 bewirken einen progressiven Anschlag, was die Lebensdauer erheblich verlängert.

Es handelt sich hier also um einen Druckübersetzer mit mehreren Zylindern, in denen Kolben bewegbar sind, wobei bei einer Druckbeaufschlagung der Kolben wenigstens einer der Kolben an seiner Rückseite mit der Zylinderwand einen weiteren Zylinder bildet, der als Druckzylinder wirkt, in dem das Druckmedium verdichtet wird.

Vorteilhaft sind dazu Ein- und Ausgänge mit Ventilen beschaltet, so dass das als Druckzylinder wirkende Volumen in der Verdichtungsphase des im Druckzylinder befindlichen Druckmediums mit einer Ausgangsleitung für das Druckmedium verbunden wird, wobei bei der Rückbewegung in der Entspannungsphase des den Druckzylinder bildenden Volumens dort neues Druckmedium einsaugbar ist. Vorteilhaft kann wie in Figur 10 dargestellt in dieser Entspannungsphase des einen Volumens eine Beschaltung derart erfolgen, dass ein anderes Volumen als Druckzylinder wirkt.

Die oberen und unteren Begrenzungsflächen sind mit einer Zugstange in der Mitte der Volumina miteinander verbunden. Vorteilhaft kann durch diese Zugstange hindurch eine Steuerleitung geführt sein, durch das ein Druckmedium förderbar ist, mit Steuerventile ansteuerbar sind, die im Bereich der Begrenzungsflächen zur Beschaltung der Druckzylinder angebracht sind.

## Patentansprüche

1. Druckübersetzer (1), bei dem infolge einer Bewegung wenigstens eines Kolbens (2) wenigstens eines Zylinders (3) infolge einer Druckbeaufschlagung in einem Druckzylinder (5) ein Druck aufgebaut wird,
**dadurch gekennzeichnet, dass** der wenigstens eine Kolben (2) mit dem Druckzylinder (5) mechanisch verbunden ist, wobei durch die Bewegung des Druckzylinders (5) gegenüber dem Übersetzungskolben (4) in dem Druckzylinder (5) der Druck aufgebaut wird, wobei der Übersetzungskolben (4) des Druckzylinders (5) eine geringere Fläche aufweist als der wenigstens eine Kolben (2) des wenigstens einen Zylinders (3), wobei wenigstens ein weiterer Kolben (2) wenigstens eines weiteren Zylinders (3) vorhanden ist, wobei dieser wenigstens eine weitere Zylinder (3) wie auch der wenigstens eine zugehörige Kolben (2) hohlzylindrisch ausgebildet sind, wobei der Übersetzungskolben (4) in der hohlzylindrischen Ausnehmung angeordnet ist, das Volumen des Druckzylinders (5) durch eine Ringkammer gebildet wird, wobei der Übersetzungskolben (4) entlang des Innendurchmessers der Ringkammer durch eine Zugstange (12) verlängert ist, die mit einem Stützflansch (10) verbunden ist.

2. Druckübersetzer (1) nach Anspruch 1,
**dadurch gekennzeichnet, dass** der Übersetzungskolben (4) eine Bohrung in axialer Richtung aufweist, die als Kanal (8) für das Druckmittel zwischen dem Druckzylinder (5) und dem Arbeitszylinder ausgebildet ist.

3. Druckübersetzer (1) nach einem der Ansprüche 1 oder 2,
**dadurch gekennzeichnet, dass** die einzelnen Zylinder (3) durch Trennflansche (11) getrennt sind, die als Stützflächen fiir die jeweiligen Kolben (2) wirken.

4. Druckübersetzer (1) nach einem der Ansprüche 1 bis 3,
**dadurch gekennzeichnet, dass** die Druckvorgabe in den Zylindern (3) pneumatisch erfolgt und dass der Druckzylinder (5) hydraulisch ausgebildet ist, wobei das Pneumatik- und das Hydrauliksystem durch einen Leckkanal (30) atmosphärisch voneinander getrennt sind.

5. Druckübersetzer (1) nach einem der Ansprüche 1 bis 4,
**dadurch gekennzeichnet, dass** der Übersetzungskolben (4) auf beiden Seiten der Kolbenfläche einen Druckzylinder (5) bildet, wobei jeder dieser Druckzylinder (5) über ein Rückschlagventil (18, 19) mit einem Vorrat (20) des Druckmediums sowie mit einer Ausgabeleitung für das Druckmedium verbunden ist, wobei bei der Bewegung der Kolben (2) der Zylinder (3) einer der Druckzylinder (5) das Druckmedium zur Ausgabeleitung verdichtet und der andere Druckzylinder (5) Druckmedium ansaugt.

6. Druckübersetzer (1) nach Anspruch 5,
**dadurch gekennzeichnet, dass** beide Zylinder (3) mit den zugehörigen Kolben (2) hohlzylindrisch ausgebildet sind, wobei ein Übersetzungskolben (4) beidseitig mittels Stützstangen (12) mit Stützflanschen (10) verbunden ist, wobei die Stützstangen (12) durch die hohlzylindrischen Ausnehmungen geführt sind, wobei zwei Druckzylinder (5) gebildet werden, von denen jeweils einer auf jeweils einer Seite des Übersetzungskolbens (4) mit einer Ringkammer in der Zylinderwand gebildet wird.

7. Druckübersetzer (1) nach Anspruch 5,
**dadurch gekennzeichnet, dass** der Übersetzungskolben (4) mittels einer Zugstange (12) mit einem der Kolben (2) der Zylinder (3) verbunden ist, wobei die Zugstange (12) in der Öffnung einer Ringkammer verläuft, die mit dem Übersetzungskolben (4) einen ersten Druckzylinder (5) bildet, wobei die Seitenwand des Übersetzungskolbens (4) mit dem Stützflansch (10) und der anderen Seite des Übersetzungskolbens (4) einen zweiten Druckzylinder (5) bildet.

8. Druckübersetzer nach Anspruch 7,
**dadurch gekennzeichnet, dass** zur Einspeisung von Druckmedium in den ersten Druckzylinder (5) ein Überdruckventil (22) in dem Übersetzungskolben (4) vorgesehen ist.

9. Druckübersetzer nach einem der vorhergehenden Ansprüche,
**dadurch gekennzeichnet, dass** mehrere Druckzylinder (5) hinsichtlich deren beweglicher Teile (4, 5) miteinander gekoppelt sind.

10. Druckübersetzer (1) nach einem der vorhergehenden Ansprüche,
**dadurch gekennzeichnet, dass** zwischen der Niederdruckkammer (50) des wenigstens einen Zylinders (3) und der Kammer des wenigstens einen Druckzylinders (5) ein Dichtungssystem (51, 52, 53) angeordnet ist, das aus einer ersten Dichtung (51) besteht, einer Aufnahmekammer (53) sowie einer zweiten Dichtung (52), wobei die erste Dichtung (51) zwischen der Niederdruckkammer (50) und der Aufnahmekammer (53) angeordnet ist und bei einem Überdruck der Niederdruckkammer (50) gegenüber der Aufnahmekammer (53) abdichtend wirkt und weiterhin bei einem Überdruck der Aufnahmekammer (53) gegenüber der Niederdruckkammer (50) durchlässig ist, wobei die zweite Dichtung (52) unabhängig von den Druckverhältnissen abdichtend wirkt zwischen der Aufnahmekammer (53) und der Kammer des wenigstens einen Druckzylinders (5).

11. Druckübersetzer (1) nach einem der vorhergehenden Ansprüche,
**dadurch gekennzeichnet, dass** an der Anschlagsfläche des Kolbens (2) an der Zylinderwand und/oder an der in der Endlage des Kolbens (2) anschlagenden Fläche ein Dämpfungsmaterial (14) aufgebracht ist und dass an der Anschlagsfläche des Kolbens (2) an der Zylinderwand und/oder an der in der Endlage des Kolbens anschlagenden Fläche eine Nase (55) angebracht ist.

## Claims

1. Pressure transformer (1) in which the movement- resulting from pressurization - of at least one piston (2) in at least one cylinder (3) causes pressure to be built up in a pressure cylinder (5),
**characterised in that** the at least one piston (2) is mechanically connected with the pressure cylinder (5), the movement of the pressure cylinder (5) relative to the transformer piston (4) causing pressure to be built up in the pressure cylinder (5), said transformer piston (4) in the pressure cylinder (5) having a smaller surface area than the at least one piston (2) in the at least one cylinder (3), there being provided at least one further piston (2) in at least one further cylinder (3), this at least one further cylinder (3) and the at least one piston (2) belonging thereto having the shape of a hollow cylinder, and the transformer piston (4) being arranged in the hollow cylindrical recess; the volume of the pressure cylinder (5) is formed by an annular chamber, along the interior diameter of which the transformer piston (4) is extended by a connecting rod (12) that is connected with a supporting flange (10).

2. Pressure transformer (1) according to claim 1,
**characterised in that** the transformer piston (4) has an axial hole configured as a channel (8) for the pressure medium between the pressure cylinder (5) and the working cylinder.

3. Pressure transformer (1) according to claims 1 or 2,
**characterised in that** the individual cylinders (3) are separated by separating flanges (11) that act as supporting surfaces for the respective pistons (2).

4. Pressure transformer (1) according to one of the claims 1 to 3,
**characterised in that** the specified pressure in the cylinders (3) is effected pneumatically and that the pressure cylinder (5) is configured hydraulically, the pneumatic and hydraulic systems being atmospherically separated from each other by a leakage channel (30).

5. Pressure transformer (1) according to one of the claims 1 to 4,
**characterised in that** the transformer piston (4) forms a pressure cylinder (5) on both sides of the piston surface, each of these pressure cylinders (5) being connected via a non-return valve (18, 19) with a supply (20) of the pressure medium and with a dispensing line for the pressure medium; on movement of the pistons (2) in the cylinders (3), one of the pressure cylinders (5) compresses the pressure medium towards the dispensing line and the other pressure cylinder (5) draws in pressure medium.

6. Pressure transformer (1) according to claim 5,
**characterised in that** both cylinders (3), together with the pistons (2) belonging thereto, are configured as hollow cylinders; a transformer piston (4) is connected at each end with supporting flanges (10) by means of supporting rods (12) that pass through the hollow cylindrical recesses; two pressure cylinders (5) are formed, one on each side of the transformer piston (4) with an annular chamber in the cylinder wall.

7. Pressure transformer (1) according to claim 5,
**characterised in that** the transformer piston (4) is connected by means of a connecting rod (12) with one of the pistons (2) in the cylinders (3), said connecting rod (12) being accommodated in the opening of an annular chamber which, together with the transformer piston (4), forms a first pressure cylinder (5); the side wall of the transformer piston (4) together with the supporting flange (10) and the other side of the transformer piston (4) forms a second pressure cylinder (5).

8. Pressure transformer of claim 7,
**characterised in that**, for supplying pressure medium to the first pressure cylinder (5), the transformer piston (4) is provided with a pressure relief valve (22).

9. Pressure transformer according to one of the preceding claims,
**characterised in that** a plurality of pressure cylinders (5) are coupled with each other in respect of their movable parts (4, 5).

10. Pressure transformer (1) according to one of the preceding claims,
**characterised in that** a sealing system (51, 52, 53) is arranged between the low-pressure chamber (50) of the at least one cylinder (3) and the chamber of the at least one pressure cylinder (5), said sealing system consisting of a first seal (51), a receiving chamber (53) and a second seal (52); the first seal (51) is fitted between the low-pressure chamber (50) and the receiving chamber (53) and performs a sealing function when the pressure in the low-pressure chamber (50) is higher than in the receiving chamber (53); when the pressure in the receiving chamber (53) is higher than in the low-pressure chamber (50), this seal does not perform a sealing function; the second seal (52) seals off the receiving chamber (53) from the chamber of the at least one pressure cylinder (5) irrespective of the pressure conditions.

11. Pressure transformer (1) according to one of the preceding claims,
**characterised in that** a damping material (14) is applied to that surface of the piston (2) that contacts the cylinder wall and/or to that surface of the piston (2) that makes contact when the piston is in its end position, and that a projection (55) is provided on that surface of the piston (2) that contacts the cylinder wall and/or on that surface of the piston that makes contact when the piston is in its end position.

## Revendications

1. Transmetteur de pression (1), dans lequel il se forme une pression dans un cylindre de pression (5) suite à un déplacement d'au moins un piston (2) d'au moins un cylindre (3) sous l'effet de l'application d'une pression, **caractérisé en ce que** le au moins un piston (2) est relié mécaniquement au cylindre de pression (5), la pression dans le cylindre de pression (5) étant créée par le mouvement du cylindre de pression (5) par rapport au piston de transmission (4), le cylindre de transmission (4) du cylindre de pression (5) ayant une plus petite surface que l'au moins un piston (2) du au moins un cylindre (3), au moins un piston (2) supplémentaire d'au moins un cylindre (3) supplémentaire étant prévu, ce au moins un cylindre supplémentaire (3), de même que le au moins un piston supplémentaire correspondant, ayant la forme d'un cylindre creux, le piston de transmission (4) étant reçu dans le creux cylindrique, le volume du cylindre de pression (5) étant formé par une chambre annulaire, le piston de transmission (4) étant prolongé le long du diamètre intérieur de la chambre annulaire par une tige de traction (12) qui est reliée à un flasque d'appui.

2. Transmetteur de pression (1) selon la revendication 1, **caractérisé en ce que** le piston de transmission (4) est muni d'un orifice en direction axiale qui est conçu comme un canal (8) pour le fluide de pression entre le cylindre de pression (5) et le cylindre de travail.

3. Transmetteur de pression (1) selon l'une des revendications 1 ou 2, **caractérisé en ce que** les différents cylindres (3) sont séparés les uns des autres par des flasques de séparation (11) qui servent de surfaces d'appui pour les pistons (2) correspondants.

4. Transmetteur de pression (1) selon l'une des revendications précédentes, **caractérisé en ce que** la pression est appliquée dans le cylindre (3) par voie pneumatique et **en ce que** le cylindre de pression (5) est conçu hydraulique, le système pneumatique et le système hydraulique étant séparés l'un de l'autre atmosphériquement par un canal de fuite (30).

5. Transmetteur de pression (1) selon l'une des revendications 1 à 4, **caractérisé en ce que** le piston de transmission (4) forme des deux côtés de la surface de piston un cylindre de pression (5), chacun de ces cylindres de pression (5) étant relié via une valve anti-retour (18, 19) à un réservoir (20) de fluide de pression, ainsi qu'à une conduite de sortie pour le fluide de pression, lors du mouvement du piston (2) du cylindre (3) l'un des cylindres de pression (5) comprimant le fluide de pression en direction de la conduite de sortie et l'autre cylindre de pression (5) aspirant le fluide de pression.

6. Transmetteur de pression (1) selon la revendication 5, **caractérisé en ce que** les deux cylindres (3) ont la forme d'un cylindre creux avec le piston (2) correspondant, un piston de transmission (4) étant relié aux flasques d'appui des deux côtés par l'intermédiaire de tiges d'appui (12), les tiges d'appui (12) étant guidées à travers les creux cylindriques, deux cylindres de pression (5) étant formés dont à chaque fois un est formé dans la paroi de cylindre sur chacun une face du piston de transmission (4) avec une chambre annulaire.

7. Transmetteur de pression (1) selon la revendication 5, **caractérisé en ce que** le piston de transmission (4) est relié à un des pistons (2) des cylindres (3) au moyen d'une tige de traction (12), la tige de poussé s'étendant dans l'ouverture d'une chambre annulaire qui forme avec le piston de transmission (4) un premier cylindre de pression (5), la paroi latérale du piston de transmission (4) formant avec le flasque d'appui (10) et l'autre côté du piston de transmission (4) un deuxième cylindre de pression (5).

8. Transmetteur de pression (1) selon la revendication 7, **caractérisé en ce que** pour alimenter le premier cylindre de pression (5) en fluide de pression, il est prévu une valve de surpression (22) dans le piston de transmission (4).

9. Transmetteur de pression (1) selon l'une des revendications précédentes, **caractérisé en ce que** plusieurs cylindres de pression (5) sont reliés ensemble du point de vue de leurs pièces mobiles (4, 5).

10. Transmetteur de pression (1) selon l'une des revendications précédentes, **caractérisé en ce qu'**un système d'étanchéité (51, 52, 53) est disposé entre la chambre basse pression (50) du au moins un cylindre (3) et la chambre du au moins un cylindre de pression, lequel système se compose d'un premier joint (51), d'une chambre réceptrice (53) et d'un second joint (52), le premier joint (51) étant disposé entre la chambre basse pression et la chambre réceptrice (53) et rendant étanche la chambre basse pression vis-à-vis de la chambre réceptrice (53) en cas de surpression et de plus laissant passante la chambre réceptrice (53) vis-à-vis de la chambre basse pression (50) en cas de surpression, le deuxième joint (52) rendant étanche entre elles la chambre réceptrice (53) et la chambre du au moins un cylindre de pression (5) indépendamment de la pression.

11. Transmetteur de pression (1) selon l'une des revendications précédentes, **caractérisé en ce qu'**un matériau amortisseur est disposé sur la surface de butée du piston (2), sur la paroi de cylindre et/ou sur la surface de butée en position finale du piston (2), et **en ce qu'**un taquet (55) est disposé sur la surface de butée du piston (2), sur la paroi de cylindre et/ou sur la surface de butée en position finale du piston.
